# EUROPÄISCHE PATENTSCHRIFT

(11) **EP 3 384 096 B1**
(45) Veröffentlichungstag und Bekanntmachung des Hinweises auf die Patenterteilung: **03.08.2022**
(21) Anmeldenummer: 15812936.1
(22) Anmeldetag: 03.12.2015
(51) Int. Cl.: E02D 3/074

(54) **ANORDNUNG ZUR BEREITSTELLUNG EINER PULSIERENDEN DRUCKKRAFT**
ARRANGEMENT FOR PROVIDING A PULSING COMPRESSIVE FORCE
AGENCEMENT POUR PRODUIRE UNE FORCE DE COMPRESSION PULSÉE

(43) Veröffentlichungstag der Anmeldung: 10.10.2018
(73) Patentinhaber: Ammann Schweiz AG, 4900 Langenthal (CH)
(72) Erfinder: RECHER, Lukas, 4417 Ziefen (CH)
(74) Vertreter: Münch, Martin Walter
(86) Internationale Anmeldenummer: PCT/CH2015/000178
(87) Internationale Veröffentlichungsnummer: WO 2017/091912

(56) Entgegenhaltungen:
- WO-A2-2011/127611
- DE-U1-202004 014 585
- DE-U1-202009 004 302

## Beschreibung

### TECHNISCHES GEBIET

Die Erfindung betrifft eine Anordnung zur Bereitstellung einer pulsierenden Druckkraft, eine Bodenverdichtungsvorrichtung umfassend eine solche Anordnung, die Verwendung der Bodenverdichtungsvorrichtung zur Verdichtung von Asphalt sowie ein Verfahren zum Betrieb einer solchen Anordnung oder einer solchen Bodenverdichtungsvorrichtung gemäss den Oberbegriffen der unabhängigen Patentansprüche.

### STAND DER TECHNIK

Auf dem Gebiet der Bodenverdichtung kommen Verdichtungsgeräte zum Einsatz, bei denen die zumeist von einer ebenen Platte oder einem Walzenkörper (Bandage) gebildete Bodenkontaktfläche mittels eines Unwuchterregers in Schwingungen versetzt wird und dadurch eine pulsierende Druckkraft auf den Boden ausübt.

Hierdurch lassen sich mit einfachen Verdichtungsgeräten im Auflastbetrieb (permanenter Bodenkontakt) Bodenverdichtungskräfte erzielen, die kurzzeitig dem 2-Fachen des Maschinengewichts entsprechen. Wird ein zeitweises Abheben der Bodenkontaktfläche vom Boden zugelassen, so lassen sich sogar Bodenverdichtungskräfte erzielen, welche kurzzeitig dem 2,5-Fachen des Maschinengewichts entsprechen.

Bei aufwendigeren Verdichtungsgeräten, welche nach dem so genannten Tilgerprinzip funktionieren, ist die Platte oder der Walzenkörper über ein Feder-Dämpfer-System mit einer darüber angeordneten Tilgermasse verbunden, welche über das Feder-Dämpfer System ebenfalls zu Schwingungen angeregt wird. Schwingt die Tilgermasse gleichphasig mit derselben Frequenz (1:1 Resonanz) oder der halben Frequenz (2:1 Resonanz) der Platte oder des Walzenkörpers, so lassen sich mit diesem Maschinenkonzept Bodenverdichtungskräfte erzielen, welche mehr als dem 3-Fachen des Maschinengewichts entsprechen, wenn das Abheben der Bodenkontaktfläche vom Boden zugelassen wird. Derartige Bodenverdichtungsgeräte sind z.B. aus WO 2011/- 127611 A2 bekannt.

Insbesondere bei der Verdichtung von Asphalt ist ein Abheben der Bodenkontaktfläche vom Boden jedoch unzulässig, da es bei einem solchen Verdichtungsbetrieb zu einer Zertrümmerung des Mineralmaterials an der Asphaltoberfläche kommen würde, was unbedingt zu verhindern ist. Nichtsdestotrotz besteht jedoch auch hier ein anhaltendes Bedürfnis nach Maschinen mit höheren Verdichtungsleistungen.

### DARSTELLUNG DER ERFINDUNG

Es stellt sich deshalb die Aufgabe, ein Maschinenkonzept zur Verfügung zu stellen, mit dem im Auflastbetrieb deutlich höhere Verdichtungsleistungen als bisher bekannt erzielt werden können.

Diese Aufgabe wird durch den Gegenstand von Patentanspruch 1 gelöst.

Demgemäss betrifft ein erster Aspekt der Erfindung eine Anordnung zur Bereitstellung einer pulsierenden Druckkraft. Die Anordnung umfasst eine erste Masse, welche eine Kontaktfläche zur Übertragung der pulsierenden Druckkraft auf eine Körperlichkeit, z.B. auf eine zu verdichtende Bodenfläche, bereitstellt. Weiter umfasst die Anordnung eine zweite Masse, welche über ein erstes Feder-Dämpfer-System mit der ersten Masse zu einem ersten schwingfähigen System miteinander gekoppelt ist. Des Wieteren umfasst die Anordnung einen Unwuchterreger, mittels welchem dieses schwingfähige System zu Schwingungen angeregt werden kann, bevorzugterweise zu resonanten Schwingungen.

Im statischen Zustand des ersten schwingfähigen Systems, d.h. wenn das System in Ruhe ist, übt die zweite Masse über das erste Feder-Dämpfer-System eine statische Kraft in einer ersten Richtung auf die erste Masse aus. Dabei ist die Kopplung der ersten Masse und der zweiten Masse über das erste Feder-Dämpfer-System derartig realisiert, dass über das erste Feder-Dämpfer-System im bestimmungsgemässen Betrieb keine Kräfte von der ersten Masse in der ersten Richtung auf die zweite Masse übertragen werden können und keine Kräfte von der zweiten Masse in einer zweiten Richtung, welche der ersten Richtung entgegen gerichtet ist, auf die erste Masse übertragen werden können. Zudem ist die Anordnung konstruktiv derartig ausgebildet, dass diese sogenannte "einseitige Ankopplung" der beiden Massen über das erste Feder-Dämpfer-System im bestimmungsgemässen Betrieb bevorzugterweise periodisch (d.h. wiederholt in regelmässigen Intervallen) durch eine Schwingbewegung der zweiten Masse in der zweiten Richtung vorübergehend aufgehoben werden kann und die zweite Masse dann im entkoppelten Zustand einen Teil ihres Schwingwegs vollführen kann, bevor nach einer dabei vollführten Richtungsumkehr der Schwingbewegung der zweiten Masse die Kopplung der beiden Massen über das erste Feder-Dämpfer-System insbesondere schlagartig wieder hergestellt wird. Die Lagerung bzw. Führung der zweiten Masse ist also derartig ausgestaltet, dass sie im bestimmungsgemässen Betrieb einen Bewegungsweg vollführen kann, bei welchem die zuvor beschriebene vorübergehende Entkopplung möglich ist.

Es hat sich gezeigt, dass sich mit solchen erfindungsgemässen Anordnungen Bodenverdichtungsgeräte zur Verfügung stellen lassen, welche im Auflastbetrieb (permanenter Bodenkontakt) Bodenverdichtungskräfte erzielen, die kurzzeitig deutlich grösser als das 2-Fache des Maschinengewichts sind.

In einer bevorzugten Ausführungsform der erfindungsgemässen Anordnung ist die erste Masse und die zweite Masse derartig mit dem ersten Feder-Dämpfer-System gekoppelt, dass sich die zweite Masse beim Schwingen im bestimmungsgemässen Betrieb durch eine Bewegung in der zweiten Richtung von dem ersten Feder-Dämpfer-System vorübergehend abkoppeln und in abgekoppelten Zustand einen Teil ihres Schwingwegs vollführen kann, bevor sie sich sodann nach einer Bewegungsrichtungsumkehr insbesondere schlagartig wieder an das ersten Feder-Dämpfer-System ankoppelt, während die erste Masse fest bzw. im bestimmungsgemässen Betrieb nicht-abkoppelbar mit dem ersten Feder-Dämpfer-System verbunden ist und dabei einen Teil dieser ersten Masse bildet.

Bei einer anderen bevorzugten Ausführungsform ist die sinngemäss umgekehrte Kopplungssituation vorgesehen, d.h. die erste Masse wird vorübergehend von dem ersten Feder-Dämpfer-System abgekoppelt.

Je nach konstruktiver Ausbildung der Anordnung kann die eine oder die andere Variante vorteilhafter sein.

In einer weiteren bevorzugten Ausführungsform der Anordnung übt die zweite Masse im statischen Zustand des ersten schwingfähigen Systems über das erste Feder-Dämpfer-System eine statische Druckkraft auf die erste Masse aus. Dabei sind die erste Masse und die zweite Masse über das erste Feder-Dämpfer-System derartig miteinander gekoppelt, dass über das erste Feder-Dämpfer-System ausschliesslich Druckkräfte zwischen den beiden Massen übertragbar sind.

In einer anderen bevorzugten Ausführungsform der Anordnung übt im statischen Zustand des ersten schwingfähigen Systems die zweite Masse über das erste Feder-Dämpfer-System eine statische Zugkraft auf die erste Masse aus. Dabei sind die erste und die zweite Masse über das erste Feder-Dämpfer-System derartig miteinander gekoppelt, dass über das erste Feder-Dämpfer-System ausschliesslich Zugkräfte zwischen den beiden Massen übertragbar sind.

Je nach konstruktiver Ausgestaltung der Anordnung kann auch hier die eine oder die andere Variante vorteilhafter sein.

In noch einer weiteren bevorzugten Ausführungsform der erfindungsgemässen Anordnung verläuft die im statischen Zustand des ersten schwingfähigen Systems von der zweiten Masse über das erste Feder-Dämpfer-System auf die erste Masse ausgeübte statische Kraft im Wesentlichen in Schwerkraftrichtung. Derartige erfindungsgemässe Anordnungen eignen sich besonders für Bodenverdichtungsgeräte und Rammvorrichtungen.

Insbesondere bei der Verwendung der erfindungsgemässen Anordnung in Bodenverdichtungsgeräten ist es weiter bevorzugt, dass die im statischen Zustand des ersten schwingfähigen Systems von der zweiten Masse über das erste Feder-Dämpfer-System auf die erste Masse ausgeübte statische Kraft ganz oder zumindest teilweise durch die Gewichtskraft der zweiten Masse erzeugt wird.

Alternativ oder ergänzend ist es vorgesehen, dass die im statischen Zustand des ersten schwingfähigen Systems von der zweiten Masse über das erste Feder-Dämpfer-System auf die erste Masse ausgeübte statische Kraft ganz oder zumindest teilweise durch eine an der zweiten Masse angreifende Kraft erzeugt wird. Insbesondere bei Anwendungen, bei denen die erste Richtung schräg oder sogar horizontal verläuft, wie z.B. bei einer Verwendung der erfindungsgemässen Anordnung in einer horizontal orientierten Bohrmaschine zur Erzeugung einer pulsierenden Anpresskraft des Bohrers an die Bearbeitungsstelle, ist diese Ausführungsform vorteilhaft bis notwendig.

Dabei ist es in einer bevorzugten Variante vorgesehen, dass die an der zweiten Masse angreifende Kraft über ein oder mehrere Federelemente an der Masse angreift. Hierdurch kann bei derartigen Ausführungsformen das Schwingungsverhalten der zweiten Masse gezielt eingestellt werden.

Dabei ist es in einer bevorzugten Ausführungsform der letztgenannten Variante weiter vorgesehen, dass das oder die Federelemente mit der ersten Masse verbunden sind, so dass im statischen Zustand des ersten schwingfähigen Systems über dieses oder diese Federelemente eine Kraft auf die erste Masse übertragen wird, welche in der zweiten Richtung wirkt.

In noch einer weiteren bevorzugten Ausführungsform der Anordnung gemäss dem ersten Aspekt der Erfindung sind die erste Masse und die zweite Masse über ein weiteres Feder-Dämpfer-System miteinander gekoppelt. Bevorzugterweise ist die Federkonstante und/oder die Dämpfung dieses weiteren Feder-Dämpfer-Systems kleiner als die Federkonstante und/oder die Dämpfung des ersten Feder-Dämpfer-Systems.

Dabei ist es in einer ersten Variante dieser Ausführungsform der Anordnung weiter bevorzugt, das die erste Masse und die zweite Masse derartig über das weitere Feder-Dämpfer-System miteinander gekoppelt sind, dass zwischen dem weiteren Feder-Dämpfer-System und den beiden Massen Kräfte in der ersten Richtung und in der zweiten Richtung übertragbar sind. Mit anderen Worten gesagt koppelt das weitere Feder-Dämpfer-System bei dieser Variante die beiden Massen also beidseitig, d.h. derartig, dass sowohl Zug- als auch Druckkräfte zwischen den Massen übertragen werden können.

In einer zweiten Variante dieser Ausführungsform der Anordnung sind die erste Masse und die zweite Masse derartig über das weitere Feder-Dämpfer-System miteinander gekoppelt, dass über das weitere Feder-Dämpfer-System keine Kräfte von der zweiten Masse in der ersten Richtung auf die erste Masse übertragbar sind und keine Kräfte von der ersten Masse in der zweiten Richtung auf die zweite Masse übertragbar sind. Mit anderen Worten gesagt koppelt das weitere Feder-Dämpfer-System bei dieser zweiten Variante die beiden Massen also einseitig miteinander, derart, dass lediglich entweder Zug- oder Druckkräfte zwischen den Massen übertragen werden können. Dabei ist die Anordnung derartig ausgebildet, dass diese sogenannte "einseitige Ankopplung" der beiden Massen über das weitere Feder-Dämpfer-System im bestimmungsgemässen Betrieb bevorzugterweise periodisch durch eine Schwingbewegung der zweiten Masse in der ersten Richtung vorübergehend aufgehoben werden kann und die zweite Masse dann im entkoppelten Zustand einen Teil ihres Schwingwegs vollführen kann, bevor nach einer dabei vollführten Richtungsumkehr der Schwingbewegung der zweiten Masse die Kopplung der beiden Massen über das weitere Feder-Dämpfer-System insbesondere schlagartig wieder hergestellt wird.

Dabei ist es bei den zuvor genannten Ausführungen der Anordnung für den Fall, dass die im statischen Zustand des ersten schwingfähigen Systems auf die erste Masse ausgeübte statische Kraft ganz oder teilweise über ein oder mehrere an der zweiten Masse angreifende Federelemente erzeugt wird, bevorzugt, dass dieses oder diese Federelemente Teil des weiteren Feder-Dämpfer-Systems sind.

In noch einer weiteren bevorzugten Ausführungsform weist die Anordnung gemäss dem ersten Aspekt der Erfindung eine dritte Masse auf, welche mit der ersten Masse über ein zweites Feder-Dämpfer-System zu einem zweiten schwingfähigen System gekoppelt ist und/oder welche mit der zweiten Masse über ein drittes Feder-Dämpfer-System zu einem dritten schwingfähigen System gekoppelt ist. Je nach Konfiguration und Abstimmung der Massen und Feder-Dämpfer-Systeme der Anordnung sowie der Anregung derselben mittels des Unwuchterregers kann diese dritte Masse z.B. als "Ruhepol" dienen, der praktisch keine Schwingbewegung macht und sich zur Anordnung von Antriebsmotoren, Steuerungen und Bedienelementen eignet und bei vertikaler Orientierung der ersten Richtung zusätzlich eine Auflast in dieser Richtung bildet, oder kann auch als "Tilgermasse" dienen, welche insbesondere gleichphasig mit der ersten Masse schwingt, insbesondere mit der Schwingfrequenz der ersten Masse oder mit der halben oder einem Drittel der Schwingfrequenz des ersten Masse, und dadurch zusätzlich einen Teil zu der pulsierenden Druckkraft in der ersten Richtung beisteuert.

Dabei ist es bei einer bevorzugten Variante vorgesehen, dass die dritte Masse und die erste Masse über ein zweites Feder-Dämpfer-System derartig miteinander gekoppelt sind, dass zwischen dem zweiten Feder-Dämpfer-System und diesen beiden Massen sowohl Kräfte in der ersten Richtung als auch in der zweiten Richtung übertragbar sind. Mit anderen Worten gesagt koppelt das zweite Feder-Dämpfer-System bei dieser Variante diese beiden Massen also beidseitig aneinander an, d.h. derart, dass sowohl Zug- als auch Druckkräfte zwischen diesen Massen übertragen werden können.

Alternativ oder ergänzend ist es vorgesehen, dass die dritte Masse und die zweite Masse über ein drittes Feder-Dämpfer-System auf die zuvor beschriebene Weise miteinander gekoppelt sind.

Dabei ist bei einer ersten bevorzugten Variante die Koppelung der dritten Masse und der zweiten Masse derart, dass zwischen dem dritten Feder-Dämpfer-System und diesen beiden Massen sowohl Kräfte in der ersten Richtung als auch in der zweiten Richtung übertragbar sind, diese beiden Massen also beidseitig gekoppelt sind, so dass sowohl Zug- als auch Druckkräfte zwischen diesen Massen übertragen werden können.

In einer zweiten bevorzugten Variante sind die dritte Masse und die zweite Masse derart über das dritte Feder-Dämpfer-System miteinander gekoppelt, dass über das dritte Feder-Dämpfer-System keine Kräfte von der zweiten Masse in der ersten Richtung auf die dritte Masse übertragbar sind und keine Kräfte von der dritten Masse in der zweiten Richtung auf die zweite Masse übertragbar sind. Mit anderen Worten gesagt koppelt das dritte Feder-Dämpfer-System bei dieser Variante diese beiden Massen also einseitig miteinander, derart, dass lediglich entweder Zug- oder Druckkräfte zwischen diesen Massen übertragen werden können. Dabei ist die Anordnung derartig ausgestaltet, dass diese sogenannte "einseitige Ankopplung" der beiden Massen über das dritte Feder-Dämpfer-System im bestimmungsgemässen Betrieb bevorzugterweise periodisch durch eine Schwingbewegung der zweiten Masse in der ersten Richtung vorübergehend aufgehoben werden kann und die zweite Masse dann im entkoppelten Zustand einen Teil ihres Schwingwegs vollführen kann, bevor nach einer dabei vollführten Richtungsumkehr der Schwingbewegung der zweiten Masse die Kopplung der beiden Massen über das dritte Feder-Dämpfer-System insbesondere schlagartig wieder hergestellt wird.

Bevorzugterweise sind die schwingfähigen Systeme der erfindungsgemässen Anordnung derartig eingestellt oder einstellbar, dass im bestimmungsgemässen Betrieb der Anordnung bei bevorzugterweise resonant schwingendem ersten schwingfähigen System (erste Masse, erstes Feder-Dämpfer-System, zweite Masse) die zweite Masse gleichphasig mit der ersten Masse schwingt, insbesondere mit der Schwingfrequenz der ersten Masse oder mit der halben oder einem Drittel der Schwingfrequenz des ersten Masse. Hierdurch lassen sich besonders grosse pulsierende Druckkräfte erzeugen.

Auch ist es bei bevorzugten Ausführungsformen der Anordnung, bei denen die Anordnung eine dritte Masse aufweist, welche mit der ersten Masse über ein zweites Feder-Dämpfer-System zu einem zweiten schwingfähigen System gekoppelt ist und/oder welche mit der zweiten Masse über ein drittes Feder-Dämpfer-System zu einem dritten schwingfähigen System gekoppelt ist, vorgesehen, dass die schwingfähigen Systeme der Anordnung derartig eingestellt oder einstellbar sind, dass im bestimmungsgemässen Betrieb der Anordnung bei bevorzugterweise resonant schwingendem ersten schwingfähigen System (erste Masse, erstes Feder-Dämpfer-System, zweite Masse) die dritte Masse im Wesentlichen keine Schwingbewegung vollführt. Hierdurch kann die dritte Masse z.B. als "Ruhepol" dienen und eignet sich zur Anordnung von Antriebsmotoren, Steuerungen und Bedienelementen daran.

Der Unwuchterreger der erfindungsgemässen Anordnung, welcher bevorzugterweise als Richtschwinger oder als Kreisschwinger ausgebildet ist, bildet mit Vorteil einen Teil der ersten Masse oder einen Teil der zweiten Masse und regt diese Masse im bestimmungsgemässen Betrieb zu Schwingungen an. Mit der letztgenannten Ausführungsvariante der Anordnung lassen sich besonders grosse pulsierende Druckkräfte erzeugen.

In einer weiteren bevorzugten Ausführungsform der erfindungsgemässen Anordnung ist die anspruchsgemässe zweite Masse von mehreren Teilmassen gebildet, bevorzugterweise von genau zwei Teilmassen, welche mit Vorteil gleich schwer sind. Diese Teilmassen sind jeweils über ein eigenes anspruchsgemässes erstes Feder-Dämpfer-System mit der ersten Masse zu einem eigenen anspruchsgemässen ersten schwingfähigen System gekoppelt.

Die von der ersten Masse bereitgestellte Kontaktfläche zur Übertragung der pulsierenden Druckkraft auf eine Körperlichkeit ist bevorzugterweise die Aussenfläche der Bandage einer Walze, die Unterseite der Bodenplatte einer Vibrationsplatte, die Arbeitsfläche eines Meissel- oder Bohrwerkzeugs oder die Kontaktfläche der Vibrationsbohle eines Strassenfertigers.

Bei Ausführungsformen, bei denen die von der ersten Masse bereitgestellte Kontaktfläche zur Übertragung der pulsierenden Druckkraft auf eine Körperlichkeit die Aussenfläche der Bandage einer Walze ist, ist es weiter bevorzugt, dass die zweite Masse von einem oder mehreren ringförmigen Gewichten gebildet ist oder solche umfasst, welche innerhalb der Bandage angeordnet sind und darin eine Schwingbewegung in einer Richtung quer zur Längsachse der Bandage vollführen können.

Insbesondere für den Fall, dass die Unwuchtwelle des Unwuchterregers das oder die ringförmigen Gewichte durchsetzt, werden extrem kompakte erfindungsgemässe Anordnungen möglich.

Ein zweiter Aspekt der Erfindung betrifft eine Bodenverdichtungsvorrichtung umfassend eine Anordnung gemäss dem ersten Aspekt der Erfindung, und zwar bevorzugterweise eine Vibrationsplatte oder Walze, bevorzugterweise mit ein oder zwei vibrationserregten Bandagen.

Ein dritter Aspekt der Erfindung betrifft die Verwendung der Bodenverdichtungsvorrichtung gemäss dem zweiten Aspekt der Erfindung zur Verdichtung von Asphalt. Bei derartigen Verwendungen der Vorrichtungen treten die Vorteile der Erfindung besonders deutlich zu Tage.

Ein vierter Aspekt der Erfindung betrifft ein Verfahren zum Betrieb einer Anordnung gemäss dem ersten Aspekt der Erfindung oder einer Bodenverdichtungsvorrichtung gemäss dem zweiten Aspekt der Erfindung. Dabei wird die Kontaktfläche der ersten Masse, z.B. die Unterseite der Bodenplatte einer mit der erfindungsgemässen Anordnung ausgerüsteten Vibrationsplatte oder die Bohrerspitze eines mit der erfindungsgemässen Anordnung ausgerüsteten Bohrhammers, mit einer Körperlichkeit in Kontakt gebracht, z.B. mit einer zu verdichtenden Bodenfläche oder einer mit einer Bohrung zu versehenden Gebäudewand. Bei mit der Körperlichkeit in Kontakt stehender Kontaktfläche wird das erste schwingfähige System mit dem Unwuchterreger derartig zum Schwingen angeregt wird, dass die Kopplung der beiden Massen über das erste Feder-Dämpfer-System durch eine Schwingbewegung der zweiten Masse in der zweiten Richtung, bevorzugterweise in regelmässigen Intervallen (periodisch), vorübergehend aufgehoben wird, die zweite Masse dann im entkoppelten Zustand einen Teil ihres Schwingwegs vollführt, und die Kopplung der beiden Massen über das erste Feder-Dämpfer-System sodann nach einer Richtungsumkehr der Schwingbewegung der zweiten Masse insbesondere schlagartig wieder hergestellt wird.

Mit dem erfindungsgemässen Verfahren lassen sich besonders grosse pulsierende Druckkräfte in die zu bearbeitende Körperlichkeit einleiten, und im Falle des Betriebs von Bodenverdichtungsgeräten im Auflastbetrieb (permanenter Bodenkontakt) Bodenverdichtungskräfte erzielen, die kurzzeitig deutlich grösser als das 2-Fache des Maschinengewichts sind.

Bevorzugterweise wird die Kontaktfläche der ersten Masse während dem Einwirken auf die Körperlichkeit ununterbrochen in Kontakt mit der Körperlichkeit gehalten. Diese Verfahrensvariante ist insbesondere bei der Verdichtung von Asphalt von herausragender Bedeutung, da ein Springen der Kontaktfläche der Verdichtungsvorrichtung zu einer Zertrümmerung des Mineralmaterials in der Asphaltoberfläche führen würde, was unbedingt zu vermeiden ist.

In einer bevorzugten Ausführungsform des Verfahrens werden die schwingfähigen Systeme der Anordnung derartig zu Schwingungen angeregt, dass die zweite Masse gleichphasig mit der ersten Masse schwingt, bevorzugterweise mit der Schwingfrequenz der ersten Masse oder mit der halben oder mit einem Drittel der Schwingfrequenz der ersten Masse. Hierdurch lassen sich besonders grosse pulsierende Druckkräfte erzeugen.

In noch einer weiteren bevorzugten Ausführungsform des Verfahrens wird eine erfindungsgemässe Anordnung verwendet, welche eine dritte Masse aufweist, und es werden die schwingfähigen Systeme der Anordnung derartig zu Schwingungen angeregt, dass die dritte Masse im Wesentlichen keine Schwingbewegung vollführt.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
die Figuren 1a und 1b die schwingungstechnischen Modelle zweier Varianten einer ersten erfindungsgemässen Anordnung;
die Figuren 2a und 2b die schwingungstechnischen Modelle zweier Varianten einer zweiten erfindungsgemässen Anordnung;
die Figuren 3a und 3b die schwingungstechnischen Modelle zweier Varianten einer dritten erfindungsgemässen Anordnung;
die Figuren 4a und 4b die schwingungstechnischen Modelle zweier Varianten einer vierten erfindungsgemässen Anordnung;
die Figuren 5a und 5b die schwingungstechnischen Modelle zweier Varianten einer fünften erfindungsgemässen Anordnung;
Fig. 5c das schwingungstechnische Modell einer Subvariante der in Fig. 5a dargestellten Variante;
die Figuren 6a und 6b die schwingungstechnischen Modelle zweier Varianten einer sechsten erfindungsgemässen Anordnung;
die Figuren 7a und 7b die schwingungstechnischen Modelle zweier Varianten einer siebten erfindungsgemässen Anordnung;
die Figuren 8a und 8b die schwingungstechnischen Modelle zweier Varianten einer achten erfindungsgemässen Anordnung;
Fig. 9 das schwingungstechnische Modell einer neunten erfindungsgemässen Anordnung;
Fig. 10 eine Seitenansicht einer erfindungsgemässen Tandemwalze zur Asphaltverdichtung;
Fig. 11 einen Schnitt durch die vordere Bandage der Tandemwalze aus Fig. 10 entlang der Linie A-A;
Fig. 12 eine Darstellung wie Fig. 11 einer Ausführungsvariante der Bandage; und
Fig. 13 eine Darstellung wie Fig. 11 einer weiteren Ausführungsvariante der Bandage.

### WEGE ZUR AUSFÜHRUNG DER ERFINDUNG

Die Figuren 1a und 1b zeigen die schwingungstechnischen Modelle zweier Varianten einer ersten erfindungsgemässen Anordnung zur Bereitstellung einer pulsierenden Druckkraft, welche Teil einer vibrationserregten Walze zur Bodenverdichtung ist.

Wie zu erkennen ist, umfasst diese Anordnung eine erste Masse 1, welche eine Kontaktfläche 2 in Form der Aussenfläche der Bandage der Walze zur Übertragung der pulsierenden Druckkraft auf die zu verdichtende Bodenfläche 3 bereitstellt. Weiter umfasst die Anordnung eine zweite Masse 4, welche über ein Feder-Dämpfer-System 5, 6 (anspruchsgemässes erstes Feder-Dämpfer-System) mit der ersten Masse 1 zu einem schwingfähigen System 1, 4, 5, 6 gekoppelt ist (anspruchsgemässes erstes schwingfähiges System).

Auch umfasst die Anordnung einen Unwuchterreger 7, mittels welchem dieses schwingfähige System 1, 4, 5, 6 zu Schwingungen angeregt werden kann. Im statischen Zustand dieses Systems 1, 4, 5, 6 übt die zweite Masse 4 infolge ihrer Gewichtskraft über das Feder-Dämpfer-System 5, 6 eine statische Kraft in der Richtung S1 (anspruchsgemässe erste Richtung) auf die erste Masse aus, welche im vorliegenden Fall identisch mit der Schwerkraftrichtung ist.

Dabei sind die erste Masse 1 und die zweite Masse 4 derartig über das Feder-Dämpfer-System 5, 6 miteinander gekoppelt, dass über dieses System 5, 6 im bestimmungsgemässen Betrieb keine Kräfte von der ersten Masse 1 in der Richtung S1 auf die zweite Masse 4 übertragen werden können und keine Kräfte von der zweiten Masse 4 in einer Richtung S2 (anspruchsgemässe zweite Richtung), welche entgegengesetzt zur Richtung S1 ist, auf die erste Masse 1 übertragen werden können.

Im vorliegenden Fall übt also die zweite Masse 4 im statischen Zustand des Systems 1, 4, 5, 6 über das Feder-Dämpfer-System 5, 6 eine statische Druckkraft in Schwerkraftrichtung auf die erste Masse 1 aus und die Kopplung ist derart, dass über das Feder-Dämpfer-System 5, 6 ausschliesslich Druckkräfte zwischen den beiden Massen 1, 4 übertragen werden können.

Die hier modellhaft dargestellte Anordnung ist dabei weiter derartig ausgestaltet, dass die Kopplung der beiden Massen 1, 4 über das Feder-Dämpfer-System 5, 6 im bestimmungsgemässen Betrieb periodisch durch eine Schwingbewegung der zweiten Masse 4 in der Richtung S2, d.h. entgegen der Schwerkraftrichtung, vorübergehend aufgehoben werden kann, die zweite Masse dann im entkoppelten Zustand einen Teil ihres Schwingwegs vollführen kann, und die Kopplung über das Feder-Dämpfer-System 5, 6 sodann nach einer Richtungsumkehr der Schwingbewegung der zweiten Masse 4 wieder hergestellt wird. Im vorliegenden Fall erfolgt die vorübergehende Aufhebung der Kopplung der beiden Massen 1, 4 über das Feder-Dämpfer-System 5, 6 durch eine vorübergehende Abkopplung der zweiten Masse 4 von dem Feder-Dämpfer-System 5, 6. Diese Kopplungssituation ist in den Figuren durch den Abstand zwischen dem Feder-Dämpfer-System 5, 6 und der zweiten Masse 4 angedeutet.

Die Varianten gemäss den Figuren 1a und 1b unterscheiden sich lediglich darin, dass bei erstgenannter Variante der Unwuchterreger 7 Teil der ersten Masse 1 ist und diese im bestimmungsgemässen Betrieb zu Schwingungen anregt, während er bei der letztgenannten Variante Teil der zweiten Masse 4 ist diese im bestimmungsgemässen Betrieb zu Schwingungen anregt. Dies ist auch der einzige Unterschied zwischen den im Folgenden jeweils mit "a" und "b" gekennzeichneten Varianten der verschiedenen Ausführungsformen der erfindungsgemässen Anordnung.

Die Figuren 2a und 2b zeigen die schwingungstechnischen Modelle zweier Varianten einer zweiten erfindungsgemässen Anordnung zur Bereitstellung einer pulsierenden Druckkraft, welche sich von der in den Figuren 1a und 1b dargestellten Ausführungsform lediglich dadurch unterscheidet, dass die erste Masse 1 und die zweite Masse 4 zusätzlich über ein weiteres Feder-Dämpfer-System 8, 9 miteinander gekoppelt sind, dessen Federkonstante und Dämpfung kleiner ist als die Federkonstante und Dämpfung des ersten Feder-Dämpfer-Systems 5, 6.

Dabei sind im vorliegenden Fall die erste Masse 1 und die zweite Masse 4 derartig über dieses weitere Feder-Dämpfer-System 8, 9 miteinander gekoppelt, dass zwischen diesem Feder-Dämpfer-System 8, 9 und den beiden Massen 1, 4 Kräfte in den beiden Richtungen S1, S2 übertragbar sind.

Die Figuren 3a und 3b zeigen die schwingungstechnischen Modelle zweier Varianten einer dritten erfindungsgemässen Anordnung zur Bereitstellung einer pulsierenden Druckkraft, welche sich von der in den Figuren 2a und 2b dargestellten Ausführungsform lediglich dadurch unterscheidet, dass hier die erste Masse 1 und die zweite Masse 4 derartig über das weitere Feder-Dämpfer-System 8, 9 miteinander gekoppelt sind, dass über dieses Feder-Dämpfer-System 8, 9 im bestimmungsgemässen Betrieb keine Kräfte von der zweiten Masse 4 in der Richtung S1, d.h. in Schwerkraftrichtung, auf die erste Masse 1 übertragen werden können und von der ersten Masse 1 keine Kräfte in der Richtung S2, d.h. entgegen der Schwerkraftrichtung, auf die zweite Masse 4 übertragen werden können.

Die Anordnung ist dabei zudem derartig ausgestaltet, dass die Kopplung der beiden Massen 1, 4 über das weitere Feder-Dämpfer-System 8, 9 im bestimmungsgemässen Betrieb periodisch durch eine Schwingbewegung der zweiten Masse 4 in der Richtung S1, d.h. in Schwerkraftrichtung, vorübergehend aufgehoben werden kann, die zweite Masse dann im entkoppelten Zustand einen Teil ihres Schwingwegs vollführen kann, und die Kopplung der beiden Massen 1, 4 über dieses weitere Feder-Dämpfer-System 8, 9 sodann nach einer Richtungsumkehr der Schwingbewegung der zweiten Masse 4, d.h. bei der anschliessenden Aufwärtsbewegung der zweiten Masse 4, wieder hergestellt wird.

Die im Folgenden diskutierten Ausführungsformen der erfindungsgemässen Anordnung gemäss den Figuren 4a, 4b, 5a, 5b, 5c, 6a, 6b, 7a, 7b, 8a, 8b und 9 unterscheiden sich von den vorgängig diskutierten Ausführungsformen gemäss den Figuren 1a, 1b, 2a, 2b, 3a und 3b grundsätzlich einmal dadurch, dass sie eine dritte Masse 10 aufweisen.

Die vierte erfindungsgemässe Anordnung gemäss den Figuren 4a und 4b weist den Grundaufbau der in den Figuren 1a und 1b dargestellten Ausführungsform auf, wobei hier die dritte Masse 10 mit der zweiten Masse 4 über ein Feder-Dämpfer-System 8a, 9a (anspruchsgemässes drittes Feder-Dämpfer-System) zu einem zusätzlichen schwingfähigen System 4, 10, 8a, 9a (anspruchsgemässes drittes schwingfähigen System) gekoppelt ist. Dabei ist die Kopplung derartig ausgeführt, dass zwischen diesem Feder-Dämpfer-System 8a, 9a und den beiden Massen 10, 4 Kräfte in den beiden Richtungen S1, S2, d.h. sowohl in Schwerkraftrichtung als auch entgegen der Schwerkraftrichtung, übertragbar sind. Es können also über dieses Feder-Dämpfer-System 8a, 9a sowohl Zug- als auch Druckkräfte zwischen der zweiten Masse 4 und der dritten Masse 10 übertragen werden.

Die fünfte erfindungsgemässe Anordnung gemäss den Figuren 5a und 5b weist ebenfalls den Grundaufbau der in den Figuren 1a und 1b dargestellten Ausführungsform auf, wobei hier die dritte Masse 10 mit der ersten Masse 1 über ein Feder-Dämpfer-System 11, 12 (anspruchsgemässes zweites Feder-Dämpfer-System) zu einem zusätzlichen schwingfähigen System 1, 10, 11, 12 (anspruchsgemässes zweites schwingfähigen System) gekoppelt ist. Dabei ist die Kopplung derartig ausgeführt, dass zwischen diesem Feder-Dämpfer-System 11, 12 und den beiden Massen 1, 10 Kräfte in beiden Richtungen S1, S2, d.h. in Schwerkraftrichtung als auch entgegen der Schwerkraftrichtung, übertragbar sind. Es können also über dieses Feder-Dämpfer-System 11, 12 sowohl Zug- als auch Druckkräfte zwischen der ersten Masse 1 und der dritten Masse 10 übertragen werden.

Fig. 5c zeigt das schwingungstechnische Modell einer Subvariante zu der in Fig. 5a dargestellten Anordnungsvariante. Wie zu erkennen ist, unterscheidet sich diese lediglich dadurch von der Anordnung gemäss Fig. 5a, dass die zweite Masse 4 hier aufgeteilt ist in zwei Teilmassen 4a, 4b, welche jeweils über ein eigenes Feder-Dämpfer-System 5, 6 mit der ersten Masse 1 zu einem schwingfähigen System 1, 4a, 5, 6 bzw. 1, 4b, 5, 6 gekoppelt sind.

Die sechste erfindungsgemässe Anordnung gemäss den Figuren 6a und 6b weist den Grundaufbau der in den Figuren 2a und 2b dargestellten Ausführungsform auf, wobei hier die dritte Masse 10 mit der ersten Masse 1 über ein Feder-Dämpfer-System 11, 12 (anspruchsgemässes zweites Feder-Dämpfer-System) zu einem zusätzlichen schwingfähigen System 1, 10, 11, 12 (anspruchsgemässes zweites schwingfähigen System) gekoppelt ist. Dabei ist die Kopplung derartig ausgeführt, dass zwischen diesem Feder-Dämpfer-System 11, 12 und den beiden Massen 1, 10 Kräfte in beiden Richtungen S1, S2, d.h. sowohl in Schwerkraftrichtung als auch entgegen der Schwerkraftrichtung, übertragbar sind. Es können also über dieses Feder-Dämpfer-System 11, 12 sowohl Zug- als auch Drucckräfte zwischen der ersten Masse 1 und der dritten Masse 10 übertragen werden.

Die siebte erfindungsgemässe Anordnung gemäss den Figuren 7a und 7b unterscheidet sich von der in den Figuren 6a und 6b dargestellten Ausführungsform lediglich dadurch, dass hier die dritte Masse 10 zusätzlich, wie bei der in den Figuren 4a und 4b dargestellten Ausführungsform, mit der zweiten Masse 4 über ein Feder-Dämpfer-System 8a, 9a (anspruchsgemässes drittes Feder-Dämpfer-System) zu einem zusätzlichen schwingfähigen System 4, 10, 8a, 9a (anspruchsgemässes drittes schwingfähigen System) gekoppelt ist. Die Kopplung ist derartig ausgeführt, dass zwischen diesem Feder-Dämpfer-System 8a, 9a und den beiden Massen 10, 4 Kräfte in beiden Richtungen S1, S2, d.h. sowohl in Schwerkraftrichtung als auch entgegen der Schwerkraftrichtung, übertragbar sind. Es können also über dieses Feder-Dämpfer-System 8a, 9a sowohl Zug- als auch Druckkräfte zwischen der zweiten Masse 4 und der dritten Masse 10 übertragen werden.

Die achte erfindungsgemässe Anordnung gemäss den Figuren 8a und 8b unterscheidet sich von der in den Figuren 7a und 7b dargestellten Ausführungsform lediglich dadurch, dass hier die Kopplung der dritten Masse 10 und der zweiten Masse 4 über das Feder-Dämpfer-System 8a, 9a derartig realisiert ist, dass über dieses Feder-Dämpfer-System 8a, 9a im bestimmungsgemässen Betrieb keine Kräfte von der zweiten Masse 4 in der Richtung S1, d.h. in Schwerkraftrichtung, auf die dritte Masse 10 übertragen werden können und von der dritten Masse 10 keine Kräfte in der Richtung S2, d.h. in Richtung entgegen der Schwerkraftrichtung, auf die zweite Masse 4 übertragen werden können. Die Anordnung ist weiter derartig ausgebildet, dass diese Kopplung der beiden Massen 4, 10 über das Feder-Dämpfer-System 8a, 9a im bestimmungsgemässen Betrieb periodisch durch eine Schwingbewegung der zweiten Masse 4 in der Richtung S1, d.h. in Schwerkraftrichtung, vorübergehend aufgehoben werden kann, die zweite Masse dann im entkoppelten Zustand einen Teil ihres Schwingwegs vollführen kann, und die Kopplung der beiden Massen 4, 10 über das Feder-Dämpfer-System 8a, 9a sodann nach einer Richtungsumkehr der Schwingbewegung der zweiten Masse 4, d.h. bei deren anschliessender Bewegung in der Richtung S2 entgegen der Schwerkraftrichtung, wieder hergestellt wird.

Fig. 9 zeigt das schwingungstechnische Modell einer neunten erfindungsgemässen Anordnung, deren Grundaufbau der in der Fig. 4b dargestellten Ausführungsform der Anordnung entspricht. Die hier dargestellte Anordnung ist jedoch Teil eines Bohrhammers. Entsprechend besteht die Kontaktfläche 2, welche die erste Masse 1 hier zur Verfügung stellt, aus der Spitze 2 eines Bohrers 14, mit welchem ein Loch in eine Gebäudewand 13, z.B. aus Backstein, gebohrt wird. Wie zu erkennen ist, verlaufen hier die beiden Richtungen S1 und S2 horizontal, weshalb die Gewichtskräfte der Massen 4, 10 keine Ankopplungs- bzw. Rückstellkräfte erzeugen und eine von aussen an der dritten Masse 10 angreifende und in Richtung S1, d.h. in Richtung auf die Gebäudewand zu, wirkende Druckkraft F erforderlich ist, um die Ankopplung der zweiten Masse 4 an das Feder-Dämpfer-System 5, 6 sicherzustellen. Diese Druckkraft F wird von dem Bediener des Bohrhammers erzeugt.

Fig. 10 zeigt eine Seitenansicht einer erfindungsgemässen Tandemwalze mit einem Betriebsgewicht von ca. 4.5 t. Die Walze weist zwei vibrationserregte Bandagen 1 mit glatten Aussenflächen 2 auf, welche jeweils einen Aussendurchmesser von 85 cm haben.

Wie in Zusammenschau mit Fig. 11 erkennbar ist, welche einen Vertikalschnitt durch die vordere Bandage 1 der Tandemwalze entlang der Linie A-A in Fig. 10 zeigt, bildet jede Bandage 1 zusammen mit einem in ihrem Zentrum angeordneten Unwuchterreger 7, mit zwei jeweils im Bereich eines der Bandagenenden in der Bandage 1 vertikal frei beweglich angeordneten Zusatzmassenringen 4a, 4b und mit dem an die Bandage 1 angekoppelten Walzenchassis 10 eine erfindungsgemässe Anordnung zur Bereitstellung einer pulsierenden Druckkraft gemäss dem in Fig. 5c dargestellten schwingungstechnischen Modell.

Dabei ist die Bandage 1 jeweils in dem Bereich, welcher die Zusatzmassenringe 4a, 4b umgibt, auf ihrer Innenseite mit einer 1 cm dicken Matte aus Polyurethan 5, 6 mit einer Dichte von ca. 1.25 g/cm3 ausgekleidet (aufgeklebt). Die Matten 5, 6 bilden jeweils ein anspruchsgemässes erstes Feder-Dämpfer-System zur schwingfähigen Ankopplung des jeweiligen Zusatzmassenrings 4a bzw. 4b an die Bandage 1. Die Zusatzmassenringe 4a, 4b liegen mit ihrer Gewichtskraft in Schwerkraftrichtung S1 auf diesen Matten 5, 6 auf und sind so über die Polyurethanmatten 5, 6 einseitig an die Bandage 1 angekoppelt. Die Bandage 1 mit Unwuchterreger 7 (anspruchsgemässe erste Masse) weist ein Gewicht von etwa 750 kg auf. Die Zusatzmassenringe 4a, 4b (anspruchsgemässe zweite Masse) weisen jeweils ein Grundgewicht von 100 kg auf und sind mit daran befestigbaren Zusatzgewichten in 7,5 kg Schritten bis auf ein Gewicht von jeweils 160 kg auflastbar.

Der Unwuchterreger 7 umfasst eine einzelne Unwuchtwelle 21 (Kreisschwinger) mit einer festen Unwucht von etwa 0.05 kgm, welche in zwei vertikalen Wänden 15a, 15b in der Bandage 1 gelagert ist und über einen Hydraulikmotor 16 rotierend angetrieben werden kann.

Das Walzenchassis 10 (anspruchsgemässe dritte Masse) stützt sich mit einer Gewichtskraft von etwa 1100 Kg über zwei Arme 17a, 17b, welche seitlich in die Enden den Bandage 1 eintreten, auf der Bandage 1 ab, welche gegenüber dem Chassis 10 rotierbar um eine horizontale Achse herum gelagert ist. Dabei ist das Walzenchassis 10 über Gummi-Schwingungsdämpfer 11, 12, welche ein anspruchsgemässes zweites Feder-Dämpfer-System bilden, an die Bandage 1 angekoppelt, derart, dass das Walzenchassis 10 im Wesentlichen schwingungsmässig von der Bandage 1 entkoppelt ist. Auf der in Fig. 11 gezeigten linken Seite der Bandage 1 erfolgt die Lagerung über ein Wälzlager 18, welches starr mit der Bandage 1 verbunden ist, und auf der rechten Seite über eine von einem Bandagenantriebsmotor 19 gebildete Lagereinheit 20, welche starr mit dem rechten Arm 17a des Walzenchassis 10 verbunden ist.

Im bestimmungsgemässen Betrieb wird die Unwuchtwelle 21 mit dem Hydraulikmotor 16 in Rotation versetzt und erzeugt dann pulsierende Erregerkräfte mit einer gewünschten Anregungsfrequenz (typischerweise im Bereich zwischen 40 Hz und 100 Hz). Hierdurch wird die Bandage 1 zu entsprechenden Schwingungen angeregt und die in vertikaler Richtung frei beweglichen Zusatzmassenringe 4a, 4b, welche durch ihr schwerkraftbedingtes Aufliegen auf den Polyurethanmatten 5, 6 schwingfähig an die Bandage 1 angekoppelt sind, beginnen ebenfalls zu schwingen. Dabei wird die Drehfrequenz der Unwuchtwelle 21 (Anregungsfrequenz) und eine allfällige Auflastung der Zusatzmassenringe 4a, 4b mit Zusatzgewichten derartig gewählt, dass die Zusatzmassenringe 4a, 4b periodisch in einer Richtung S2 entgegen der Schwerkraftrichtung S1 vorübergehend von den Polyurethanmatten 5, 6 abheben, in diesem entkoppelten Zustand einen Teil ihres Schwingwegs in dieser Richtung S2 vollführen, und sodann, nach einer Richtungsumkehr sich wieder in Schwerkraftrichtung S1 bewegen und wieder auf die Polyurethanmatten 5, 6 auftreffen. Die Aussenfläche 2 der Bandage 1 bleibt dabei permanent in Kontakt mit dem zu verdichtenden Untergrund.

Je nach Beschaffenheit (Federsteifigkeit/- Dämpfung) des zu verdichtenden Untergrunds können die Drehfrequenz und eine allfällige Auflastung mit Zusatzgewichten stark variieren, um diesen Betriebszustand zu erzeugen.

Fig. 12 zeigt einen Vertikalschnitt wie Fig. 11 durch eine Ausführungsvariante, welche sich von der in Fig. 11 dargestellten Ausführungsform lediglich dadurch unterscheidet, dass an Stelle der zwei in den Endbereichen der Bandage 1 angeordneten zwei Zusatzmassenringen 4a, 4b im Zentrum der Bandage 1 ein einziger Zusatzmassenring 4 (anspruchsgemässe zweite Masse) angeordnet ist, welcher in der Bandage 1 vertikal frei beweglich ist und von der Unwuchtwelle 21 des Unwuchterregers 7 durchsetzt ist. Das schwingungstechnische Modell dieser Ausführungsvariante ist in Fig. 5a dargestellt. Auch hier ist die Trommel der Bandage 1 in dem Bereich, welcher diesen Zusatzmassenring 4 umgibt, auf ihrer Innenseite mit einer Matte aus Polyurethan 5, 6 ausgekleidet, welche ein anspruchsgemässes erstes Feder-Dämpfer-System zur schwingfähigen Ankopplung des Zusatzmassenrings 4 an die Bandage 1 bildet. Der Zusatzmassenring 4 liegt mit seiner Gewichtskraft in Schwerkraftrichtung S1 auf dieser Matte 5, 6 auf und ist so über die Polyurethanmatte 5, 6 einseitig an die Bandage 1 angekoppelt.

Im bestimmungsgemässen Betrieb wird die Unwuchtwelle 21 mit dem Hydraulikmotor 16 in Rotation versetzt und die Bandage 1 und der Zusatzmassenring 4 dadurch derartig in Schwingungen versetzt, dass der Zusatzmassenring 4 periodisch in Richtung S2 entgegen der Schwerkraftrichtung S1 vorübergehend von der Polyurethanmatte 5, 6 abhebt, in diesem entkoppelten Zustand einen Teil seines Schwingwegs in dieser Richtung S2 vollführt, und sodann, nach einer Richtungsumkehr sich wieder in Schwerkraftrichtung S1 bewegt und wieder auf die Polyurethanmatte 5, 6 auftrifft.

Die Aussenfläche 2 der Bandage 1 bleibt dabei permanent in Kontakt mit dem zu verdichtenden Untergrund.

Je nach Beschaffenheit (Federsteifigkeit/- Dämpfung) des zu verdichtenden Untergrunds kann die Drehfrequenz der Unwuchtwelle stark variieren, um diesen Betriebszustand zu erzeugen.

Fig. 13 zeigt einen Vertikalschnitt wie Fig. 11 durch eine weitere Ausführungsvariante, welche sich von der in Fig. 12 dargestellten Ausführungsform lediglich dadurch unterscheidet, dass der Zusatzmassenring 4 über endseitige Stirnwände 22a, 22b verfügt und die Unwuchtwelle 21 nicht in den beiden vertikalen Wänden 15a, 15b in der Bandage 1 gelagert ist, sondern in diesen Stirnwänden 22a, 22b des Zusatzmassenringes 4. Die rotatorische Ankopplung der Unwuchtwelle 21 an den Hydraulikmotor 16 ist über eine Kardanwelle 23 realisiert, derart, dass die freie vertikale Beweglichkeit des Zusatzmassenrings 4 durch diese Ankopplung nicht behindert wird. Das schwingungstechnische Modell dieser Ausführungsvariante ist in Fig. 5b dargestellt. Wie zu ersichtlich ist, bildet die Unwuchtwelle 21 hier zusammen mit dem Zusatzmassenring 4 die anspruchsgemässe zweite Masse.

Im bestimmungsgemässen Betrieb wird die Unwuchtwelle 21 mit dem Hydraulikmotor 16 in Rotation versetzt und der Zusatzmassenring 4 und die Bandage 1 werden dadurch derartig in Schwingungen versetzt, dass der Zusatzmassenring 4 mit der darin gelagerten Unwuchtwelle 21 periodisch in Richtung S2 entgegen der Schwerkraftrichtung S1 vorübergehend von der Polyurethanmatte 5, 6 abhebt, in diesem entkoppelten Zustand einen Teil seines Schwingwegs in dieser Richtung S2 vollführt, und sodann, nach einer Richtungsumkehr sich wieder in Schwerkraftrichtung S1 bewegt und wieder auf die Polyurethanmatte 5, 6 auftrifft.

Die Aussenfläche 2 der Bandage 1 bleibt dabei permanent in Kontakt mit dem zu verdichtenden Untergrund.

Je nach Beschaffenheit (Federsteifigkeit/- Dämpfung) des zu verdichtenden Untergrunds kann auch hier die Drehfrequenz der Unwuchtwelle 21 stark variieren, um diesen Betriebszustand zu erzeugen.

## Patentansprüche

1. Anordnung zur Bereitstellung einer pulsierenden Druckkraft, umfassend:
a) eine erste Masse (1), welche eine Kontaktfläche (2) zur Übertragung der pulsierenden Drucckraft auf eine Körperlichkeit (3, 13), insbesondere auf eine zu verdichtende Bodenfläche (3), bereitstellt;
b) eine zweite Masse (4);
c) ein erstes Feder-Dämpfer-System (5, 6), über welches die erste Masse (1) und die zweiten Masse (4) zu einem ersten schwingfähigen System (1, 4, 5, 6) miteinander gekoppelt sind;
d) einen Unwuchterreger (7), mittels welchem dieses erste schwingfähige System (1, 4, 5, 6) zu Schwingungen anregbar ist, insbesondere zu resonanten Schwingungen;
wobei im statischen Zustand des ersten schwingfähigen Systems (1, 4, 5, 6) die zweite Masse (4) über das erste Feder-Dämpfer-System (5, 6) eine statische Kraft in einer ersten Richtung (S1) auf die erste Masse (1) ausübt, **dadurch gekennzeichnet,**
**dass** die erste Masse (1) und die zweite Masse (4) über das erste Feder-Dämpfer-System (5, 6) durch eine einseitige Ankopplung derartig miteinander gekoppelt sind, dass über das erste Feder-Dämpfer-System (5, 6) im bestimmungsgemässen Betrieb von der ersten Masse (1) keine Kräfte in der ersten Richtung (S1) auf die zweite Masse (4) übertragbar sind und dass von der zweiten Masse (4) keine Kräfte in einer zweiten Richtung (S2), welche entgegengesetzt zur ersten Richtung (S1) ist, auf die erste Masse (1) übertragbar sind,
und **dass** die Anordnung derartig ausgestaltet ist, dass die Kopplung der beiden Massen (1, 4) über das erste Feder-Dämpfer-System (5, 6) im bestimmungsgemässen Betrieb, insbesondere periodisch, durch eine Schwingbewegung der zweiten Masse (4) in der zweiten Richtung (S2) vorübergehend aufgehoben werden kann, dass die zweite Masse (4) dann im entkoppelten Zustand einen Teil ihres Schwingwegs vollführen kann, und dass die Kopplung der Massen (1, 4) über das erste Feder-Dämpfer-System (5, 6) sodann nach einer Richtungsumkehr der Schwingbewegung der zweiten Masse (4) insbesondere schlagartig wieder hergestellt wird.

2. Anordnung nach Anspruch 1, wobei die erste Masse (1) und die zweite Masse (4) über das erste Feder-Dämpfer-System (5, 6) derartig miteinander gekoppelt sind, dass sich die zweite Masse (4) beim Schwingen im bestimmungsgemässen Betrieb, insbesondere periodisch, durch eine Bewegung in der zweiten Richtung (S2) von dem ersten Feder-Dämpfer-System (5, 6) entkoppeln und in entkoppelten Zustand einen Teil ihres Schwingwegs vollführen kann, und dass sich sodann nach einer Bewegungsrichtungsumkehr insbesondere schlagartig wieder an das ersten Feder-Dämpfer-System (5, 6) ankoppelt.

3. Anordnung nach einem der vorangehenden Ansprüche, wobei im statischen Zustand des ersten schwingfähigen Systems (1, 4, 5, 6) die zweite Masse (4) über das erste Feder-Dämpfer-System (5, 6) eine statische Druckkraft auf die erste Masse (1) ausübt, und wobei die erste Masse (1) und die zweite Masse (4) über das erste Feder-Dämpfer-System (5, 6) derartig miteinander gekoppelt sind, dass über das erste Feder-Dämpfer-System (5, 6) ausschliesslich Druckkräfte zwischen den beiden Massen (1, 4) übertragbar sind.

4. Anordnung nach einem der Ansprüche 1 bis 2, wobei im statischen Zustand des ersten schwingfähigen Systems die zweite Masse über das erste Feder-Dämpfer-System eine statische Zugkraft auf die erste Masse ausübt, und wobei die erste und die zweite Masse über das erste Feder-Dämpfer-System derartig miteinander gekoppelt sind, dass über das erste Feder-Dämpfer-System ausschliesslich Zugkräfte zwischen den beiden Massen übertragbar sind.

5. Anordnung nach einem der vorangehenden Ansprüche, wobei die im statischen Zustand des ersten schwingfähigen Systems (1, 4, 5, 6) von der zweiten Masse (4) über das erste Feder-Dämpfer-System (5, 6) auf die erste Masse (1) ausgeübte statische Kraft im Wesentlichen in Schwerkraftrichtung verläuft.

6. Anordnung nach einem der vorangehenden Ansprüche, wobei die im statischen Zustand des ersten schwingfähigen Systems (1, 4, 5, 6) von der zweiten Masse (4) über das erste Feder-Dämpfer-System (5, 6) auf die erste Masse (1) ausgeübte statische Kraft teilweise oder ausschliesslich durch die Gewichtskraft der zweiten Masse (4) erzeugt wird.

7. Anordnung nach einem der vorangehenden Ansprüche, wobei die im statischen Zustand des ersten schwingfähigen Systems (1, 4, 5, 6) von der zweiten Masse (4) über das erste Feder-Dämpfer-System (5, 6) auf die erste Masse (1) ausgeübte statische Kraft teilweise oder ausschliesslich durch eine an der zweiten Masse (4) angreifende Kraft erzeugt wird.

8. Anordnung nach Anspruch 7, wobei die an der zweiten Masse (4) angreifende Kraft über ein oder mehrere Federelemente (8; 8a) an der zweiten Masse (4) angreift.

9. Anordnung nach Anspruch 8, wobei das oder die Federelemente (8) mit der ersten Masse (1) verbunden sind, derart, dass im statischen Zustand des ersten schwingfähigen Systems (1, 4, 5, 6) über dieses oder diese Federelemente (8) eine Kraft auf die erste Masse (1) übertragen wird, welche in der zweiten Richtung (S2) wirkt.

10. Anordnung nach einem der vorangehenden Ansprüche, wobei die erste Masse (1) und die zweite Masse (4) über ein weiteres Feder-Dämpfer-System (8, 9) miteinander gekoppelt sind, und insbesondere, wobei die Federkonstante und/oder die Dämpfung des weiteren Feder-Dämpfer-Systems (8, 9) kleiner ist als die Federkonstante und/oder die Dämpfung des ersten Feder-Dämpfer-Systems (5, 6).

11. Anordnung nach Anspruch 10, wobei die erste Masse (1) und die zweite Masse (4) derartig über das weitere Feder-Dämpfer-System (8, 9) miteinander gekoppelt sind, dass zwischen dem weiteren Feder-Dämpfer-System (8, 9) und den beiden Massen (1, 4) Kräfte in der ersten Richtung (S1) und in der zweiten Richtung (S2) übertragbar sind.

12. Anordnung nach Anspruch 10, wobei die erste Masse (1) und die zweite Masse (4) derartig über das weitere Feder-Dämpfer-System (8, 9) durch eine einseitige Ankopplung miteinander gekoppelt sind, dass über das weitere Feder-Dämpfer-System (8, 9) im bestimmungsgemässen Betrieb von der zweiten Masse (4) keine Kräfte in der ersten Richtung (S1) auf die erste Masse (1) übertragbar sind und von der ersten Masse (1) keine Kräfte in der zweiten Richtung (S2) auf die zweite Masse (4) übertragbar sind,
und wobei die Anordnung derartig ausgestaltet ist, dass die Kopplung der beiden Massen (1, 4) über das weitere Feder-Dämpfer-System (8, 9) im bestimmungsgemässen Betrieb, insbesondere periodisch, durch eine Schwingbewegung der zweiten Masse (4) in der ersten Richtung (S1) vorübergehend aufgehoben werden kann, dass die zweite Masse (4) dann im entkoppelten Zustand einen Teil ihres Schwingwegs vollführen kann, und dass die Kopplung der beiden Massen (1, 4) über das weitere Feder-Dämpfer-System (8, 9) sodann nach einer Richtungsumkehr der Schwingbewegung der zweiten Masse (4) insbesondere schlagartig wieder hergestellt wird.

13. Anordnung nach Anspruch 9 und nach einem der Ansprüche 10 bis 12, wobei das oder die Federelemente (8), über welche die Kraft an der zweiten Masse (4) angreift, Teil des weiteren Feder-Dämpfer-Systems (8, 9) sind.

14. Anordnung nach einem der vorangehenden Ansprüche, wobei die Anordnung eine dritte Masse (10) aufweist, welche mit der ersten Masse (1) über ein zweites Feder-Dämpfer-System (11, 12) zu einem zweiten schwingfähigen System (1, 10, 11, 12) gekoppelt ist und/- oder welche mit der zweiten Masse (4) über ein drittes Feder-Dämpfer-System (8a, 9a) zu einem dritten schwingfähigen System (4, 10, 8a, 9a) gekoppelt ist.

15. Anordnung nach Anspruch 14, wobei die dritte Masse (10) und die erste Masse (1) über ein zweites Feder-Dämpfer-System (11, 12) derartig miteinander gekoppelt sind, dass zwischen dem zweiten Feder-Dämpfer-System (11, 12) und den beiden Massen (10, 1) Kräfte in der ersten Richtung (S1) und in der zweiten Richtung (S2) übertragbar sind.

16. Anordnung nach einem der Ansprüche 14 bis 15, wobei die dritte Masse (10) und die zweite Masse (4) über ein drittes Feder-Dämpfer-System (8a, 9a) derartig miteinander gekoppelt sind, dass zwischen dem dritten Feder-Dämpfer-System (8a, 9a) und den beiden Massen (10, 4) Kräfte in der ersten Richtung (S1) und in der zweiten Richtung (S2) übertragbar sind.

17. Anordnung nach einem der Ansprüche 14 bis 15, wobei die dritte Masse (10) und die zweite Masse (4) über ein drittes Feder-Dämpfer-System (8a, 9a) durch eine einseitige Ankopplung derartig miteinander gekoppelt sind, dass über das dritte Feder-Dämpfer-System (8a, 9a) im bestimmungsgemässen Betrieb von der zweiten Masse (4) keine Kräfte in der ersten Richtung (S1) auf die dritte Masse (10) übertragbar sind und dass von der dritten Masse (10) keine Kräfte in der zweiten Richtung (S2) auf die zweite Masse (4) übertragbar sind,
und wobei die Anordnung derartig ausgebildet ist, dass die Kopplung der beiden Massen (4, 10) über das dritte Feder-Dämpfer-System (8a, 9a) im bestimmungsgemässen Betrieb, insbesondere periodisch, durch eine Schwingbewegung der zweiten Masse (4) in der ersten Richtung (S1) vorübergehend aufgehoben werden kann, dass die zweite Masse (4) dann im entkoppelten Zustand einen Teil ihres Schwingwegs vollführen kann, und dass die Kopplung der beiden Massen (4, 10) über das dritte Feder-Dämpfer-System (8a, 9a) sodann nach einer Richtungsumkehr der Schwingbewegung der zweiten Masse (4) insbesondere schlagartig wieder hergestellt wird.

18. Anordnung nach einem der vorangehenden Ansprüche, wobei die schwingfähigen Systeme (1, 4, 5, 6; 1, 10, 11, 12; 4, 10, 8a, 9a) derartig eingestellt oder einstellbar sind, dass bei im bestimmungsgemässen Betrieb der Anordnung insbesondere resonant schwingendem ersten schwingfähigen System (1, 4, 5, 6) die zweite Masse (4) gleichphasig mit der ersten Masse (1) schwingt, insbesondere mit der Schwingfrequenz der ersten Masse (1) oder mit der halben oder einem Drittel der Schwingfrequenz des ersten Masse (1).

19. Anordnung nach einem der vorangehenden Ansprüche und nach Anspruch 14, wobei die schwingfähigen Systeme (1, 4, 5, 6; 1, 10, 11, 12; 4, 10, 8a, 9a) derartig eingestellt oder einstellbar sind, dass bei im bestimmungsgemässen Betrieb der Anordnung insbesondere resonant schwingendem ersten schwingfähigen System (1, 4, 5, 6) die dritte Masse (10) im Wesentlichen keine Schwingbewegung vollführt.

20. Anordnung nach einem der vorangehenden Ansprüche, wobei der Unwuchterreger (7) Teil der ersten Masse (1) ist und die Anordnung derartig ausgebildet ist, dass die erste Masse im bestimmungsgemässen Betrieb mit dem Unwuchterreger zu Schwingungen anregbar ist.

21. Anordnung nach einem der Ansprüche 1 bis 19, wobei der Unwuchterreger (7) Teil der zweiten Masse (4) ist und die Anordnung derartig ausgebildet ist, dass die zweite Masse im bestimmungsgemässen Betrieb mit dem Unwuchterreger zu Schwingungen anregbar ist.

22. Anordnung nach einem der vorangehenden Ansprüche, wobei der Unwuchterreger (7) als Richtschwinger oder als Kreisschwinger ausgebildet ist.

23. Anordnung nach einem der vorangehenden Ansprüche, wobei die zweite Masse von mehreren, inbesondere von genau zwei, insbesondere identischen Teilmassen (4a, 4b) gebildet ist, welche jeweils über ein eigenes erstes Feder-Dämpfer-System (5, 6) mit der ersten Masse (1) zu einem eigenen ersten schwingfähigen System (1, 4a, 5, 6; 1, 4b, 5, 6) gekoppelt sind.

24. Anordnung nach einem der vorangehenden Ansprüche, wobei die von der ersten Masse (1) bereitgestellte Kontaktfläche (2) zur Übertragung der pulsierenden Druckkraft auf eine Körperlichkeit (3) die Aussenfläche (2) der Bandage einer Walze ist, die Unterseite der Bodenplatte einer Vibrationsplatte ist, die Arbeitsfläche (2) eines Meissel- oder Bohrwerkzeugs (14) ist oder die Kontaktfläche der Vibrationsbohle eines Strassenfertigers ist.

25. Anordnung nach einem der vorangehenden Ansprüche, wobei die von der ersten Masse (1) bereitgestellte Kontaktfläche (2) zur Übertragung der pulsierenden Druckkraft auf eine Körperlichkeit (3) die Aussenfläche (2) der Bandage einer Walze ist und wobei die zweite Masse von einem oder mehreren ringförmigen Gewichten (4, 4a, 4b) gebildet ist oder solche umfasst, welche innerhalb der Bandage (1) angeordnet sind und darin eine Schwingbewegung in einer Richtung quer zur Längsachse der Bandage (1) vollführen können.

26. Anordnung nach Anspruch 25, wobei das ringförmige Gewicht (4) oder die ringförmigen Gewichte von der Unwuchtwelle (21) des Unwuchterregers (7) durchsetzt ist bzw. sind.

27. Bodenverdichtungsvorrichtung umfassend eine Anordnung nach einem der vorangehenden Ansprüche.

28. Bodenverdichtungsvorrichtung nach Anspruch 27, **dadurch gekennzeichnet, dass** sie eine Vibrationsplatte oder Walze ist, insbesondere eine Walze mit ein oder zwei vibrationserregten Bandagen.

29. Verwendung der Bodenverdichtungsvorrichtung nach einem der Ansprüche 27 bis 28 zur Verdichtung von Asphalt.

30. Verfahren zum Betrieb einer Anordnung nach einem der Ansprüche 1 bis 26 oder einer Bodenverdichtungsvorrichtung nach einem der Ansprüche 27 bis 28, wobei die Kontaktfläche (2) der ersten Masse (1) mit einer Körperlichkeit (3, 13) in Kontakt gebracht wird, insbesondere mit einer zu verdichtenden Bodenfläche (3) oder einem zu bearbeitenden Festkörper (13), und wobei das erste schwingfähige System (1, 4, 5, 6) mit dem Unwuchterreger (7) derartig zum Schwingen angeregt wird, dass die Kopplung der beiden Massen (1, 4) über das erste Feder-Dämpfer-System (5, 6), insbesondere periodisch, durch eine Schwingbewegung der zweiten Masse (4) in der zweiten Richtung (S2) vorübergehend aufgehoben wird, die zweite Masse dann im entkoppelten Zustand einen Teil ihres Schwingwegs vollführt, und die Kopplung der beiden Massen (1, 4) über das erste Feder-Dämpfer-System (5, 6) sodann nach einer Richtungsumkehr der Schwingbewegung der zweiten Masse (4) insbesondere schlagartig wieder hergestellt wird.

31. Verfahren nach Anspruch 30, wobei die Kontaktfläche (2) der ersten Masse (1) dabei ununterbrochen in Kontakt mit der Körperlichkeit (3, 13) gehalten wird.

32. Verfahren nach einem der Ansprüche 30 bis 31, wobei die schwingfähigen Systeme (1, 4, 5, 6; 1, 10, 11, 12; 4, 10, 8a, 9a) der Anordnung derartig zu Schwingungen angeregt werden, dass die zweite Masse (4) gleichphasig mit der ersten Masse (1) schwingt, insbesondere mit der Schwingfrequenz der ersten Masse (1) oder mit der halben oder mit einem Drittel der Schwingfrequenz der ersten Masse (1).

33. Verfahren nach einem der Ansprüche 30 bis 32, wobei eine Anordnung nach Anspruch 19 verwendet wird und dabei die schwingfähigen Systeme (1, 4, 5, 6; 1, 10, 11, 12; 4, 10, 8a, 9a) der Anordnung derartig zu Schwingungen angeregt werden, dass die dritte Masse (10) im Wesentlichen keine Schwingbewepgung vollführt.

## Claims

1. Arrangement for providing a pulsing compressive force, comprising:
a) a first mass (1), which provides a contact surface (2) for transferring the pulsing compressive force onto a body (3, 13), in particular onto a ground surface (3) to be compacted;
b) a second mass (4);
c) a first spring-damper-system (5, 6) via which the first mass (1) and the second mass (4) are coupled with each other to form a first vibrating system (1, 4, 5, 6);
d) an unbalance exciter (7) by means of which this first vibrating system (1, 4, 5, 6) can be excited to vibrate, in particular to vibrate in resonance;
wherein in the static state of the first vibrating system (1, 4, 5, 6) the second mass (4) exerts a static force on the first mass (1) via the first spring-damper-system (5, 6) in a first direction (S1),
**characterized in that**
the first mass (1) and the second mass (4) are coupled to one another via the first spring-damper-system (5, 6) in such a way that via the first spring-damper-system (5, 6) in the intended operation no forces can be transferred from the first mass (1) in the first direction (S1) to the second mass (4) and no forces can be transferred from the second mass (4) in a second direction (S2), which is opposite to the first direction (S1), to the first mass (1),
and **in that** the arrangement is adapted such that the coupling of the two masses (1, 4) via the first spring-damper-system (5, 6) can be temporarily suspended during the intended operation, in particular periodically, by a vibratory movement of the second mass (4) in the second direction (S2), **in that** the second mass (4) can then execute a part of its oscillation path in the uncoupled state, and the coupling of the masses (1, 4) via the first spring-damper-system (5, 6) is then, following a reversal in direction of the vibratory movement of the second mass (4), in particularly abruptly, re-established.

2. Arrangement according to claim 1, wherein the first mass (1) and the second mass (4) are coupled to one another via the first spring-damper-system (5, 6) in such a way that the second mass (4) when vibrating in the intended operation, in particular periodically can uncouple from the first spring-damper-system (5, 6) by a movement in the second direction (S2) and in the uncoupled state can execute a part of its oscillation path, and then, following a reversal in direction of movement, in particular abruptly, couples again to the first spring-damper-system (5, 6).

3. Arrangement according to one of the preceding claims, wherein in the static state of the first vibrating system (1, 4, 5, 6), the second mass (4) exerts a static compressive force on the first mass (1) via the first spring-damper-system (5, 6), and wherein the first mass (1) and the second mass (4) are coupled to one another via the first spring-damper-system (5, 6) in such a way that via the first spring-damper-system (5, 6) exclusively compressive forces can be transferred between the two masses (1, 4).

4. Arrangement according to one of the claims 1 to 2, wherein in the static state of the first vibrating system, the second mass exerts a static tensile force on the first mass (1) via the first spring-damper-system, and wherein the first mass and the second mass are coupled to one another via the first spring-damper-system in such a way that via the first spring-damper-system exclusively tensile forces can be transferred between the two masses.

5. Arrangement according to one of the preceding claims, wherein the static force exerted in the static state of the first vibrating system (1, 4, 5, 6) by the second mass (4) via the first spring-damper-system (5, 6) on the first mass (1) substantially runs in the direction of gravity.

6. Arrangement according to one of the preceding claims, wherein the static force exerted in the static state of the first vibrating system (1, 4, 5, 6) by the second mass (4) via the first spring-damper-system (5, 6) on the first mass (1) in part or exclusively is generated by the weight of the second mass (4).

7. Arrangement according to one of the preceding claims, wherein the static force exerted in the static state of the first vibrating system (1, 4, 5, 6) by the second mass (4) via the first spring-damper-system (5, 6) on the first mass (1) in part or exclusively is generated by a force acting on the second mass (4).

8. Arrangement according to claim 7, wherein the force which is acting on the second mass (4) is acting via one or several spring elements (8, 8a) on the second mass (4).

9. Arrangement according to claim 8, wherein the one or several spring elements (8) are connected with the first mass (1) in such a way that in the static state of the first vibrating system (1, 4, 5, 6) via this or these spring elements (8) a force is transferred to the first mass (1) which acts in the second direction (S2).

10. Arrangement according to one of the preceding claims, wherein the first mass (1) and the second mass (4) are coupled to one another via a further spring-damper-system (8, 9), and in particular, wherein the modulus of resilience and/or the damping of the further spring-damper-system (8, 9) is smaller than the modulus of resilience and/or the damping of the first spring-damper-system (5, 6).

11. Arrangement according to claim 10, wherein the first mass (1) and the second mass (4) are coupled to one another via the further spring-damper-system (8, 9) in such a way that between the further spring-damper-system (8, 9) and the two masses (1, 4) forces can be transferred in the first direction (S1) and in the second direction (S2).

12. Arrangement according to claim 10, wherein the first mass (1) and the second mass (4) are coupled to one another via the further spring-damper-system (8, 9) by a single-sided coupling in such a way that via the further spring-damper-system (8, 9) in the intended operation no forces can be transferred from the second mass (4) in the first direction (S1) to the first mass (1) and no forces can be transferred from the first mass (1) in the second direction (S2) to the second mass (4),
and wherein the arrangement is adapted such that the coupling of the two masses (1, 4) via the further spring-damper-system (8, 9) can be temporarily suspended during the intended operation, in particular periodically, by a vibratory movement of the second mass (4) in the first direction (S1), the second mass (4) can then execute a part of its oscillation path in the uncoupled state, and the coupling of the two masses (1, 4) via the further spring-damper-system (8, 9) is then, following a reversal in direction of the vibratory movement of the second mass (4), in particular abruptly, re-established.

13. Arrangement according to claim 9 and according to one of the claims 10 to 12, wherein the one or several spring elements (8), via which the force is acting on the second mass (4), are part of the further spring-damper-system (8, 9).

14. Arrangement according to one of the preceding claims, wherein the arrangement comprises a third mass (10), which is coupled with the first mass (1) via a second spring-damper-system (11, 12) to form a second vibrating system (1, 10, 11, 12) and/or which is coupled via a third spring-damper-system (8a, 9a) with the second mass (4) to form a third vibrating system (4, 10, 8a, 9a).

15. Arrangement according to claim 14, wherein the third mass (10) and the first mass (1) are coupled with each other via a second spring-damper-system (11, 12) in such a way that between the second spring-damper-system (11, 12) and the two masses (10, 1) forces can be transferred in the first direction (S1) and in the second direction (S2).

16. Arrangement according to one of the claims 14 to 15, wherein the third mass (10) and the second mass (4) are coupled with each other via a third spring-damper-system (8a, 9a) in such a way that between the third spring-damper-system (8a, 9a) and the two masses (10, 4) forces can be transferred in the first direction (S1) and in the second direction (S2).

17. Arrangement according to one of the claims 14 to 15, wherein the third mass (10) and the second mass (4) are coupled with each other via a third spring-damper-system (8a, 9a) in such a manner that via the third spring-damper-system (8a, 9a) in the intended operation no forces can be transferred from the second mass (4) in the first direction (S1) to the third mass (10) and no forces can be transferred from the third mass (10) in the second direction (S2) to the second mass (4),
and wherein the arrangement is adapted such that the coupling of the two masses (4, 10) via the third spring-damper-system (8a, 9a) during the intended operation can be temporarily suspended, in particular periodically, by a vibratory movement of the second mass (4) in the first direction (S1), the second mass (4) can then execute a part of its oscillation path in the uncoupled state, and the coupling of the two masses (4, 10) via the third spring-damper-system (8a, 9a) is then, following a reversal in direction of the vibratory movement of the second mass (4), in particular abruptly, re-established.

18. Arrangement according to one of the preceding claims, wherein the vibrating systems (1, 4, 5, 6; 1, 10, 11, 12; 4, 10, 8a, 9a) are tuned or are tunable such that when in the intended operation of the arrangement the first vibrating system (1, 4, 5, 6) is vibrating, in particular is vibrating in resonance, the second mass (4) vibrates in phase with the first mass (1), in particular with the frequency of oscillation of the first mass (1) or with half or a third of the frequency of oscillation of the first mass (1).

19. Arrangement according to one of the preceding claims and according to claim 14, wherein the vibrating systems (1, 4, 5, 6; 1, 10, 11, 12; 4, 10, 8a, 9a) are tuned or are tunable such that when in the intended operation of the arrangement the first vibrating system (1, 4, 5, 6) is vibrating, in particular is vibrating in resonance, the third mass (10) substantially does not execute any vibratory movement.

20. Arrangement according to one of the preceding claims, wherein the unbalance exciter (7) is part of the first mass (1) and in the intended operation excites said mass to vibrate.

21. Arrangement according to one of the claims 1 to 19, wherein the unbalance exciter (7) is part of the second mass (4) and in the intended operation excites said mass to vibrate.

22. Arrangement according to one of the preceding claims, wherein the unbalance exciter (7) is designed as directional vibrator or as circular vibrator.

23. Arrangement according to one of the preceding claims, wherein the second mass is formed by several, in particular by exactly two, in particular identical partial masses (4a, 4b), which in each case are coupled via an own first spring-damper-system (5, 6) with the first mass (1) to form an own first vibrating system (1, 4a, 5, 6; 1, 4b, 5, 6).

24. Arrangement according to one of the preceding claims, wherein the contact surface (2) for transferring the pulsing compressive force onto a body (3) which is provided by the first mass (1) is the outer surface (2) of the drum of a roller, the underside of the bottom plate of a vibratory plate, the working surface (2) of a chiseling or drilling tool (14) or the contact surface of the vibration plate of a road paver.

25. Arrangement according to one of the preceding claims, wherein the contact surface (2) for transferring the pulsing compressive force onto a body (3) which is provided by the first mass (1) is the outer surface (2) of the drum of a roller and wherein the second mass is formed by one or several circular weightings (4, 4a, 4b) or comprises such, which are arranged inside the drum (1) and therein can execute a vibratory movement in a direction transverse to the longitudinal axis of the drum (1).

26. Arrangement according to claim 25, wherein the circular weighting (4) or the circular weightings is or are penetrated by the unbalance shaft (21) of the unbalance exciter (7).

27. Soil compaction device comprising an arrangement according to one of the preceding claims.

28. Soil compaction device according to claim 27, **characterized in that** it is a vibratory plate or a roller, in particular a roller having one or two vibratory-excited drums.

29. Use of the soil compaction device according to one of the claims 27 to 28 for the compaction of asphalt.

30. Method of operating an arrangement according to one of the claims 1 to 26 or of operating a soil compaction device according to one of the claims 27 to 28, wherein the contact surface (2) of the first mass (1) is brought into contact with a body (3, 13), in particular with a ground surface (3) to be compacted or with a solid body (13) to be machined, and wherein the first vibrating system (1, 4, 5, 6) is excited by means of the unbalance exciter (7) in such a way to vibrate that the coupling of the two masses (1, 4) via the first spring-damper-system (5, 6) is temporarily suspended during the intended operation, in particular periodically, by a vibratory movement of the second mass (4) in the second direction (S2), the second mass (4) then executes a part of its oscillation path in the uncoupled state, and the coupling of the masses (1, 4) via the first spring-damper-system (5, 6) is then, following a reversal in direction of the vibratory movement of the second mass (4), in particularly abruptly, re-established.

31. Method according to claim 30, wherein the contact surface (2) of the first mass (1) is continuously held in contact with the body (3, 13).

32. Method according to one of the claims 30 to 31, wherein the vibrating systems (1, 4, 5, 6; 1, 10, 11, 12; 4, 10, 8a, 9a) of the arrangement are in such a way excited to vibrate that the second mass (4) vibrates in phase with the first mass (1), in particular with the frequency of oscillation of the first mass (1) or with half or a third of the frequency of oscillation of the first mass (1).

33. Method according to one of the claims 30 to 32, wherein an arrangement according to claim 19 is used and in doing so the vibrating systems (1, 4, 5, 6; 1, 10, 11, 12; 4, 10, 8a, 9a) of the arrangement are in such a way excited to vibrate that the third mass (10) substantially does not execute any vibratory movement.

## Revendications

1. Agencement pour fournir une force de compression pulsée, comprenant :
a) une première masse (1), qui fournit une surface de contact (2) pour transférer la force de compression pulsée sur un corps (3, 13), en particulier sur une surface de sol (3) à compacter ;
b) une deuxième masse (4) ;
c) un premier système ressort-amortisseur (5, 6) par lequel la première masse (1) et la deuxième masse (4) sont couplées l'une à l'autre pour former un premier système vibrant (1, 4, 5, 6) ;
d) un excitateur de balourd (7) au moyen duquel ce premier système vibrant (1, 4, 5, 6) peut être excité pour vibrer, en particulier pour vibrer en résonance ;
dans lequel, à l'état statique du premier système vibrant (1, 4, 5, 6), la deuxième masse (4) exerce une force statique sur la première masse (1) par l'intermédiaire du premier système ressort-amortisseur (5, 6) dans une première direction (S1),
**caractérisé en ce que**
la première masse (1) et la deuxième masse (4) sont couplées l'une à l'autre par l'intermédiaire du premier système ressort-amortisseur (5, 6) de telle sorte que, par l'intermédiaire du premier système ressort-amortisseur (5, 6), dans le fonctionnement prévu, aucune force ne peut être transférée de la première masse (1) dans la première direction (S1) à la deuxième masse (4) et aucune force ne peut être transférée de la deuxième masse (4) dans une deuxième direction (S2), qui est opposée à la première direction (S1), à la première masse (1),
et **en ce que** l'agencement est adapté de telle sorte que le couplage des deux masses (1, 4) via le premier système ressort-amortisseur (5, 6) peut être temporairement suspendu pendant le fonctionnement prévu, en particulier périodiquement, par un mouvement vibratoire de la deuxième masse (4) dans la deuxième direction (S2), **en ce que** la deuxième masse (4) peut alors effectuer une partie de sa trajectoire d'oscillation à l'état désaccouplé et que le couplage des masses (1, 4) par l'intermédiaire du premier système ressort-amortisseur (5, 6) est ensuite rétabli après une inversion du sens du mouvement vibratoire de la deuxième masse (4), en particulier brusquement.

2. Agencement selon la revendication 1, dans lequel la première masse (1) et la deuxième masse (4) sont couplées l'une à l'autre par l'intermédiaire du premier système ressort-amortisseur (5, 6) de telle sorte que la deuxième masse (4), lorsqu'elle vibre dans le fonctionnement prévu, peut, en particulier périodiquement, se découpler du premier système ressort-amortisseur (5, 6) par un mouvement dans la deuxième direction (S2) et, à l'état désaccouplé, peut effectuer une partie de sa trajectoire d'oscillation, puis, après une inversion de la direction du mouvement, s'accouple à nouveau au premier système ressort-amortisseur (5, 6), en particulier brusquement.

3. Agencement selon l'une des revendications précédentes, dans lequel, à l'état statique du premier système vibrant (1, 4, 5, 6), la deuxième masse (4) exerce une force de compression statique sur la première masse (1) par l'intermédiaire du premier système ressort-amortisseur (5, 6), et dans lequel la première masse (1) et la deuxième masse (4) sont couplées l'une à l'autre par l'intermédiaire du premier système ressort-amortisseur (5, 6) de telle sorte que, par l'intermédiaire du premier système d'amortisseurs à ressort (5, 6), des forces exclusivement compressives peuvent être transférées entre les deux masses (1, 4).

4. Agencement selon l'une des revendications 1 à 2, dans lequel, à l'état statique du premier système vibrant, la deuxième masse exerce une force de traction statique sur la première masse (1) par l'intermédiaire du premier système ressort-amortisseur, et dans lequel la première masse et la deuxième masse sont couplées l'une à l'autre par l'intermédiaire du premier système ressort-amortisseur de telle sorte que, par l'intermédiaire du premier système ressort-amortisseur, des forces exclusivement de traction peuvent être transférées entre les deux masses.

5. Agencement selon l'une des revendications précédentes, dans lequel la force statique exercée à l'état statique du premier système vibrant (1, 4, 5, 6) par la deuxième masse (4) via le premier système ressort-amortisseur (5, 6) sur la première masse (1) s'étend sensiblement dans le sens de la gravité.

6. Agencement selon l'une des revendications précédentes, dans lequel la force statique exercée à l'état statique du premier système vibrant (1, 4, 5, 6) par la deuxième masse (4) via le premier système ressort-amortisseur (5, 6) sur la première masse (1) est en partie ou exclusivement générée par le poids de la deuxième masse (4).

7. Agencement selon l'une des revendications précédentes, dans lequel la force statique exercée à l'état statique du premier système vibrant (1, 4, 5, 6) par la deuxième masse (4) via le premier système ressort-amortisseur (5, 6) sur la première masse (1) est générée en partie ou exclusivement par une force agissant sur la deuxième masse (4).

8. Agencement selon la revendication 7, dans lequel la force qui agit sur la deuxième masse (4) agit par l'intermédiaire d'un ou plusieurs éléments de ressort (8, 8a) sur la deuxième masse (4).

9. Agencement selon la revendication 8, dans lequel le ou les éléments à ressort (8) sont reliés à la première masse (1) de telle sorte qu'à l'état statique du premier système vibrant (1, 4, 5, 6), via ce ou ces éléments à ressort (8), une force est transmise à la première masse (1) qui agit dans la deuxième direction (S2).

10. Agencement selon l'une des revendications précédentes, dans lequel la première masse (1) et la deuxième masse (4) sont couplées l'une à l'autre par l'intermédiaire d'un autre système ressort-amortisseur (8, 9), et en particulier, dans lequel le module d'élasticité et/ou l'amortissement de l'autre système ressort-amortisseur (8, 9) est inférieur au module d'élasticité et/ou à l'amortissement du premier système ressort-amortisseur (5, 6).

11. Agencement selon la revendication 10, dans lequel la première masse (1) et la deuxième masse (4) sont couplées l'une à l'autre par l'intermédiaire de l'autre système ressort-amortisseur (8, 9) de telle sorte qu'entre l'autre système ressort-amortisseur (8, 9) et les deux masses (1, 4), des forces peuvent être transférées dans la première direction (S1) et dans la deuxième direction (S2).

12. Agencement selon la revendication 10, dans lequel la première masse (1) et la deuxième masse (4) sont couplées l'une à l'autre par l'intermédiaire de l'autre système ressort-amortisseur (8, 9) par un couplage unilatéral de telle sorte que par l'intermédiaire de l'autre système ressort-amortisseur (8, 9), dans le fonctionnement prévu, aucune force ne peut être transférée de la deuxième masse (4) dans la première direction (S1) à la première masse (1) et aucune force ne peut être transférée de la première masse (1) dans la deuxième direction (S2) à la deuxième masse (4),
et dans lequel l'agencement est adapté de telle sorte que le couplage des deux masses (1, 4) par l'intermédiaire de l'autre système ressort-amortisseur (8, 9) peut être temporairement suspendu pendant le fonctionnement prévu, en particulier périodiquement, par un mouvement vibratoire de la deuxième masse (4) dans la première direction (S1), la deuxième masse (4) peut alors effectuer une partie de sa trajectoire d'oscillation à l'état désaccouplé, et l'accouplement des deux masses (1, 4) par l'intermédiaire de l'autre système ressort-amortisseur (8, 9) est ensuite rétabli, après une inversion de la direction du mouvement vibratoire de la deuxième masse (4), en particulier brusquement.

13. Agencement selon la revendication 9 et selon l'une des revendications 10 à 12, dans lequel le ou les éléments de ressort (8), par lesquels la force agit sur la deuxième masse (4), font partie de l'autre système ressort-amortisseur (8, 9).

14. Agencement selon l'une des revendications précédentes, dans lequel le dispositif comprend une troisième masse (10) qui est couplée à la première masse (1) par l'intermédiaire d'un deuxième système ressort-amortisseur (11, 12) pour former un deuxième système vibrant (1, 10, 11, 12) et/ou qui est couplée par l'intermédiaire d'un troisième système ressort-amortisseur (8a, 9a) à la deuxième masse (4) pour former un troisième système vibrant (4, 10, 8a, 9a).

15. Agencement selon la revendication 14, dans lequel la troisième masse (10) et la première masse (1) sont couplées entre elles par l'intermédiaire d'un deuxième système ressort-amortisseur (11, 12) de telle sorte qu'entre le deuxième système ressort-amortisseur (11, 12) et les deux masses (10, 1), des forces peuvent être transférées dans la première direction (S1) et dans la deuxième direction (S2).

16. Agencement selon l'une des revendications 14 à 15, dans lequel la troisième masse (10) et la deuxième masse (4) sont couplées entre elles par l'intermédiaire d'un troisième système ressort-amortisseur (8a, 9a) de telle sorte qu'entre le troisième système ressort-amortisseur (8a, 9a) et les deux masses (10, 4), des forces peuvent être transférées dans la première direction (S1) et dans la deuxième direction (S2) .

17. Agencement selon l'une des revendications 14 à 15, dans lequel la troisième masse (10) et la deuxième masse (4) sont couplées l'une à l'autre par l'intermédiaire d'un troisième système ressort-amortisseur (8a, 9a) de telle sorte que, par l'intermédiaire du troisième système ressort-amortisseur (8a, 9a), en fonctionnement prévu, aucune force ne peut être transférée de la deuxième masse (4) dans la première direction (S1) à la troisième masse (10) et aucune force ne peut être transférée de la troisième masse (10) dans la deuxième direction (S2) à la deuxième masse (4),
et dans lequel l'agencement est adapté de telle sorte que le couplage des deux masses (4, 10) via le troisième système ressort-amortisseur (8a, 9a) pendant le fonctionnement prévu peut être temporairement suspendu, en particulier périodiquement, par un mouvement vibratoire de la deuxième masse (4) dans la première direction (S1), la deuxième masse (4) peut alors effectuer une partie de sa trajectoire d'oscillation à l'état découplé, et le couplage des deux masses (4, 10) par l'intermédiaire du troisième système ressort-amortisseur (8a, 9a) est ensuite rétabli après une inversion de la direction du mouvement vibratoire de la deuxième masse (4), en particulier brusquement.

18. Agencement selon l'une des revendications précédentes, dans lequel les systèmes vibrants (1, 4, 5, 6 ; 1, 10, 11, 12 ; 4, 10, 8a, 9a) sont accordés ou peuvent être accordés de telle sorte que lorsque, dans le fonctionnement prévu de l'agencement, le premier système vibrant (1, 4, 5, 6) vibre, en particulier vibre en résonance, la deuxième masse (4) vibre en phase avec la première masse (1), en particulier avec la fréquence d'oscillation de la première masse (1) ou avec la moitié ou le tiers de la fréquence d'oscillation de la première masse (1).

19. Agencement selon l'une des revendications précédentes et selon la revendication 14, dans lequel les systèmes vibrants (1, 4, 5, 6 ; 1, 10, 11, 12 ; 4, 10, 8a, 9a) sont accordés ou peuvent être accordés de telle sorte que lorsque, dans le fonctionnement prévu de l'agencement, le premier système vibrant (1, 4, 5, 6) vibre, en particulier vibre en résonance, la troisième masse (10) n'exécute sensiblement aucun mouvement vibratoire.

20. Agencement selon l'une des revendications précédentes, dans lequel l'excitateur de balourd (7) fait partie de la première masse (1) et, dans le fonctionnement prévu, excite ladite masse à vibrer.

21. Agencement selon l'une des revendications 1 à 19, dans lequel l'excitateur de balourd (7) fait partie de la deuxième masse (4) et, dans le fonctionnement prévu, excite ladite masse pour la faire vibrer.

22. Agencement selon l'une des revendications précédentes, dans lequel l'excitateur de balourd (7) est conçu comme un vibrateur directionnel ou comme un vibrateur circulaire.

23. Agencement selon l'une des revendications précédentes, dans lequel la deuxième masse est formée par plusieurs, notamment par exactement deux, notamment des masses partielles identiques (4a, 4b), qui sont couplées chacune par l'intermédiaire d'un premier système ressort-amortisseur propre (5, 6) avec la première masse (1) pour former un premier système vibrant propre (1, 4a, 5, 6 ; 1, 4b, 5, 6).

24. Agencement selon l'une des revendications précédentes, dans lequel la surface de contact (2) pour transférer la force de compression pulsée sur un corps (3) qui est fourni par la première masse (1) est la surface extérieure (2) du tambour d'un rouleau, la face inférieure de la plaque inférieure d'une plaque vibrante, la surface de travail (2) d'un outil de burinage ou de forage (14) ou la surface de contact de la plaque vibrante d'un finisseur de route.

25. Agencement selon l'une des revendications précédentes, dans lequel la surface de contact (2) pour transférer la force de compression pulsée sur un corps (3) qui est fourni par la première masse (1) est la surface extérieure (2) du tambour d'un rouleau et dans lequel la deuxième masse est formée par un ou plusieurs poids circulaires (4, 4a, 4b) ou comprend de tels poids, qui sont disposés à l'intérieur du tambour (1) et peuvent y exécuter un mouvement vibratoire dans une direction transversale à l'axe longitudinal du tambour (1).

26. Agencement selon la revendication 25, dans lequel le poids circulaire (4) ou les poids circulaires est ou sont traversés par l'arbre de balourd (21) de l'excitateur à balourd (7).

27. Dispositif de compactage du sol comprenant un agencement selon l'une des revendications précédentes.

28. Dispositif de compactage du sol selon la revendication 27, **caractérisé en ce qu'**il s'agit d'une plaque vibrante ou d'un rouleau, notamment d'un rouleau comportant un ou deux tambours excités par des vibrations.

29. Utilisation du dispositif de compactage de sol selon l'une des revendications 27 à 28 pour le compactage d'asphalte.

30. Procédé d'opération d'un dispositif selon l'une des revendications 1 à 26 ou d'un dispositif de compactage de sol selon l'une des revendications 27 à 28, dans lequel la surface de contact (2) de la première masse (1) est mise en contact avec un corps (3, 13), en particulier avec une surface de sol (3) à compacter ou avec un corps solide (13) à usiner, et dans lequel le premier système vibrant (1, 4, 5, 6) est excité au moyen de l'excitateur à balourd (7) de manière à vibrer de telle sorte que le couplage des deux masses (1, 4) par l'intermédiaire du premier système ressort-amortisseur (5, 6) est temporairement suspendu pendant le fonctionnement prévu, en particulier périodiquement, par un mouvement vibratoire de la deuxième masse (4) dans la deuxième direction (S2), la deuxième masse (4) exécute alors une partie de son trajet d'oscillation à l'état désaccouplé, et le couplage des masses (1, 4) par l'intermédiaire du premier système ressort-amortisseur (5, 6) est ensuite rétabli après une inversion du sens du mouvement vibratoire de la deuxième masse (4), en particulier brusquement.

31. Procédé selon la revendication 30, dans lequel la surface de contact (2) de la première masse (1) est maintenue en permanence en contact avec le corps (3, 13) .

32. Procédé selon l'une des revendications 30 à 31, dans lequel les systèmes vibrants (1, 4, 5, 6 ; 1, 10, 11, 12 ; 4, 10, 8a, 9a) de l'agencement sont excités pour vibrer de telle sorte que la deuxième masse (4) vibre en phase avec la première masse (1), notamment avec la fréquence d'oscillation de la première masse (1) ou avec la moitié ou le tiers de la fréquence d'oscillation de la première masse (1).

33. Procédé selon l'une des revendications 30 à 32, dans lequel on utilise un dispositif selon la revendication 19 et, ce faisant, on excite en vibration les systèmes vibrants (1, 4, 5, 6 ; 1, 10, 11, 12 ; 4, 10, 8a, 9a) du dispositif de telle sorte que la troisième masse (10) n'exécute sensiblement aucun mouvement vibratoire.
